# EUROPÄISCHE PATENTSCHRIFT

(11) **EP 0 691 288 B1**
(45) Veröffentlichungstag und Bekanntmachung des Hinweises auf die Patenterteilung: **28.07.1999**
(21) Anmeldenummer: 95109895.3
(22) Anmeldetag: 24.06.1995
(51) Int. Cl.: B65F 3/04

(54) **Hubkipp- oder Kippvorrichtung zum Entleeren von Müllbehältern**
Lifting/tipping or tipping device for emptying refuse receptacles
Dispositif de soulèvement/basculement ou de basculement pour le vidage de poubelles

(30) Priorität: 02.07.1994 DE 4423266
(43) Veröffentlichungstag der Anmeldung: 10.01.1996
(73) Patentinhaber: Zöller-Kipper GmbH, 55130 Mainz (DE)
(72) Erfinder: Naab, Jakob, D-55130 Mainz (DE)
(74) Vertreter: Fuchs Mehler Weiss & Fritzsche

(56) Entgegenhaltungen:
- EP-A- 0 624 530
- DE-A- 4 315 054

## Beschreibung

Die Erfindung betrifft eine Hubkipp- oder Kippvorrichtung zum Entleeren von Müllbehältern in einen Sammelbehälter mit einer an einem Aubrahmen befestigten Greifschiene zum Erfassen des Müllbehälters an seiner Mitnahmeeinrichtung.

Aus der DE-A-21 46 653 ist eine Entleervorrichtung mit einer kammartig ausgebildeten Greifschiene bekannt, die die Behälter unter ihrem vorderen Rand erfaßt, wobei die Länge der Greifschiene in etwa die Breit der Einschüttöffnung des Sammelbehälters entspricht. Mit dieser Vorrichtung können wahlweise große und kleine Behälter in beliebiger Reihenfolge entleert werden. Voraussetzung hierfür ist allerdings, daß die zu entleerenden Behälter eine zur Greifschiene passende Mitnahmeeinrichtung aufweisen, die für alle Behälter gleichartig sein muß.

Zur sicheren Entleerung werden die Behälter während des Einkippvorganges verriegelt, um das Herausfallen zu verhindern und die Müllwerker nicht zu gefährden. Behälter, die mit einer solchen kammartig ausgebildeten Greifschiene entleert werden, werden am Ende des Hubweges vor Beginn der Kippbewegung gegen eine Verriegelungsleiste gefahren, die auf dem Rand des Behälters an dessen Oberseite angreift und den Behälter zwischen der Aufnahme und der Verriegelungsleiste mit wenig Spielraum einklemmt. Mit dieser Vorrichtung bzw. mit der Aufnahme können zwar Behälter unterschiedlicher Größe entleert werden, sie müssen jedoch zum System der Behälterfamilie passen.

Andererseits sind aus der EP-A-20 23 57 84 Behälter bekannt, die an ihrer Vorderseite eine Aufnahmetasche besitzen. Zum Entleeren dieser Behälter muß die Hubkippvorrichtung eine entsprechende Aufnahmeeinrichtung aufweisen, die aus einem Aufnahmekörper mit einer dreieckförmigen Aufnahmeklaue besteht. Derartige Behälter mit einer taschenförmigen Mitnahmeeinrichtung können allerdings nicht an solchen Hubkipp- oder Kippvorrichtungen entleert werden, die eine Greifschiene aufweisen.

Die nachveröffentlichte DE-A-43 15 054 bzw. EP-A-0 624 530 beschreibt eine Greifvorrichtung, die mit mindestens zwei unterschiedlichen Aufnahmen für die Behälter ausgestattet ist, wobei als Aufnahmen eine Kammleiste und ein Aufnahmekörper vorgesehen sind. Die Greifvorrichtung ist jedoch ein integrales Bauteil, wobei die Kammleiste ein Teil des Aufnahmekörpers ist. Kammleiste und Aufnahmekörper sind nicht unabhängig voneinander bewegbar oder austauschbar. Das integrierte Bauteil wird um eine senkrecht zur Kammleiste angeordnete Achse geschwenkt, wenn von der Kammleiste auf den dreieckförmigen Aufnahmekörper gewechselt werden soll und umgekehrt.

Es ist daher Aufgabe der Erfindung, eine Hubkippvorrichtung zu schaffen, mit der wahlweise Behälter mit unterschiedlichen Mitnahmeeinrichtungen entleert werden können, ohne aufwendige Umrüstmaßnahmen vornehmen zu müssen.

Diese Aufgabe wird mit einer Hubkipp- oder Kippvorrichtung gelöst, bei der die Greifschiene von einer Aufnahmestellung A um eine horizontale Achse in Richtung Sammelbehälter in eine Ruhestellung R und umgekehrt schwenkbar am Hubrahmen befestigt ist und bei der am Hubrahmen zusätzlich ein als eigenständiges Bauteil ausgebildeter Aufnahmekörper mit einer dreieckförmigen Aufnahmeklaue starr oder in vertikaler Richtung von einer unteren Ruhestellung R in eine obere Aufnahmestellung A und umgekehrt verschiebbar angeordnet ist.

Der Aufnahmekörper kann fest in der Position am Hubrahmen befestigt sein, die für die Aufnahme von Müllbehältern mit taschenförmiger Mitnahmeeinrichtung vorgesehen ist. In diesem Fall wird die Greifschiene vorzugsweise in Richtung Sammelbehälter weggeschwenkt, so daß diese die Aufnahme des Behälters nicht behindert. Das Wegschwenken der Greifschiene erfolgt vorzugsweise um eine horizontale, parallel zur Greifschiene angeordnete Achse. Wenn Behälter anderer Art mittels der Greifschiene erfaßt werden sollen, wird diese in ihre Aufnahmeposition geschwenkt, wobei der Aufnahmekörper mit der dreieckförmigen Aufnahmeklaue in seiner Position verbleibt. Damit der Aufnahmekörper die Aufnahme des Behälters mittels der Greifschiene nicht behindert, können je nach Ausgestaltung des Behälters am Aufnahmekörper Ausnehmungen vorgesehen sein, in die beispielsweise am Behälter angebrachte Versteifungsrippen eingreifen können. Der Aufnahmekörper dient somit in vorteilhafter Weise zusätzlich zur Fixierung des zu entleerenden Müllbehälters, so daß auf die üblicherweise vorhandene untere Abstützeinrichtung verzichtet werden kann, an der der zu entleerende Behälter mit seiner Vorderwand abstützend anliegt. Die erforderlichen Umrüstarbeiten beschränken sich lediglich auf das Verschwenken der Greifschiene, so daß innerhalb kurzer Zeit von einem Behältertyp auf einen anderen Behältertyp umgestellt werden kann.

Gemäß einer weiteren Ausführungsform ist der Aufnahmekörper in vertikaler Richtung von einer unteren Ruhestellung in eine obere Aufnahmestellung und umgekehrt verschiebbar am Hubrahmen angeordnet. Der Aufnahmekörper kann dann, wenn Behälter mittels der Greifschiene entleert werden sollen, aus dem Aufnahmebereich heraus in eine Ruhestellung verschoben werden, so daß er das Aufnehmen des Behälters nicht behindert. Diese Ausführungsform hat den Vorteil, daß keine spezielle Anpassung des Aufnahmekörpers an die äußere Gestaltung der mittels der Greifschiene zu entleerenden Behälter vorgenommen werden muß. Ausnehmungen oder dergleichen sind am Aufnahmekörper somit nicht vorzusehen. Es wird dadurch eine größere Flexibilität erzielt, weil unterschiedlich geformte Behälter entleert werden können. Auch bei dieser Ausführungsform kann der Aufnahmekörper als Abstützeinrichtung für den zu entleerenden Behälter dienen, wobei das Verschieben des Aufnahmekörpers in Ruhestellung den zusätzlichen Vorteil mit sich bringt, daß der Aufnahmekörper den zu entleerenden Behälter im unteren Bereich abstützt.

Das Verschwenken der Greifschiene und das Verschieben des Aufnahmekörpers kann unabhängig voneinander erfolgen. Da jedoch entweder nur die Greifschiene oder nur der Aufnahmekörper zum Erfassen des Müllbehälters eingesetzt werden kann, ist es von Vorteil, wenn die Bewegung der Greifschiene und des Aufnahmekörpers korreliert ist. Zum Betätigen von Aufnahmekörper und Greifschiene ist vorzugsweise mindestens eine gemeinsame Zylinderkolbeneinheit vorgesehen, die derart angeordnet ist, daß sich beim Betätigen der Zylinderkolbeneinheit der Aufnahmekamm in Aufnahmestellung und der Aufnahmekörper in Ruhestellung und umgekehrt bewegt. Dadurch wird auf einfache Weise erreicht, daß sich eine Aufnahme in Aufnahmeposition und die jeweils andere Aufnahme in Ruheposition befindet.

Vorzugsweise ist die Greifschiene an einem Hebelarm befestigt, der um eine horizontale Achse schwenkbar ist und an dessen freien Ende die Zylinderkolbeneinheit angreift. Der Aufnahmekörper ist vorzugsweise in einer am Hubrahmen befestigten Schiene geführt und besitzt an der dem Hubrahmen zugewandten Seite einen Betätigungshebel, an dessen freien Ende ebenfalls die Zylinderkolbeneinheit angreift. Die Anordnung der einzelnen Bauteile ist so gewählt, daß dann, wenn die Zylinderkolbeneinheit auseinanderfährt, gleichzeitig der Aufnahmekörper in Ruhestellung verschoben und die Greifschiene in Aufnahmeposition geschwenkt wird. Wenn die Zylinderkolbeneinheit zusammengefahren wird, wird gleichzeitig der Aufnahmekörper in die Aufnahmeposition und die Greifschiene in ihre Ruheposition geschwenkt.

Die Zylinderkolbeneinheit kann in Abhängigkeit von der Art der zu entleerenden Behälter ansteuerbar sein, so daß vor dem Entleervorgang sich automatisch die gewünschte Aufnahme in der Aufnahmepositon befindet. Hierzu kann die Hubkipp- oder Kippvorrichtung mit einer Leseeinrichtung ausgestattet sein, die ein am Behälter angebrachtes Identifikationsmerkmal erfaßt und ein Signal an eine entsprechende Steuereinheit abgibt, die die Zylinderkolbeneinheit entsprechend der Art des zu entleerenden Behälters ansteuert.

Da die Greifschiene und der Aufnahmekörper einzelne, nicht integrierte Bauteile sind, und somit unterschiedliche Bewegungen ausführen können, ist eine weitaus bessere Anpassung an unterschiedliche Behälter möglich, ohne daß eine oder beide Aufnahmeeinrichtungen ausgetauscht werden müssen. Wenn zur Anpassung an andere Behälter doch ein Austausch einer der Aufnahmeeinrichtungen vorgenommen werden muß, so braucht lediglich nur diese eine Aufnahmeeinrichtung und nicht wie gemäß der DE-A-43 15 054 bzw. EP-A-0 624 530 beide Aufnahmeeinrichtungen entfernt zu werden.

Beispielhafte Ausführungsformen werden nachfolgend anhand der Zeichnungen näher erläutert.

Es zeigen:
- Figur 1: die Hubkippvorrichtung in Seitenansicht mit einem Behälter mit Mitnahmerand,
- Figur 2: die in Figur 1 gezeigte Hubkippvorrichtung mit einem Behälter mit Mitnahmetasche und
- Figur 3: eine Hubkippvorrichtung gemäß einer weiteren Ausführungsform in rückwärtiger Ansicht.

In der Figur 1 ist eine Hubkippvorrichtung 1 in Seitenansicht schematisch dargestellt, wobei lediglich der obere Lenker 3 und der untere Lenker 4 mit dem Hubrahmen 2 zu sehen ist. An der Vorderseite des Hubrahmens 2 ist ein Aufnahmekörper 11 in einer Schiene 14 in vertikaler Richtung verschiebbar angeordnet, der am oberen Ende eine dreieckförmige Aufnahmeklaue 12 aufweist. In Figur 1 befindet sich der Aufnahmekörper 11 in seiner unteren Ruhestellung R. An der dem Hubrahmen 2 zugewandten Seite weist der Aufnahmekörper 11 einen Betätigungshebel 15 auf, der sich durch den Hubrahmen 2 hindurch erstreckt und gegenüber der Rückseite 6 des Hubrahmens 2 vorsteht. Am freien Ende 16 dieses Betätigungshebel 15 ist eine Zylinderkolbeneinheit 17 angelenkt, die am anderen Ende an einem Hebelarm 8 angreift, der die Greifschiene 7 trägt. An der Greifschiene 7, die sich in der in Figur 1 gezeigten Darstellung in Aufnahmeposition A befindet, ist ein Behälter 18 mit seinem Mitnahmerand 19 eingehängt.

Die Greifschiene 7 kann als kammartige Greifschiene ausgebildet sein, was in der hier gezeigten Darstellung allerdings nicht zu sehen ist. In Aufnahmeposition A liegt der Hebelarm 8, der um die horizontale, zur Greifschiene parallele Achse 9 schwenkbar ist, auf einem Anschlagelement 22 auf, das am Hubrahmen 2 befestigt ist. In der Figur 1 ist zu sehen, daß der Behälter 18 mit seiner Behälterwand am Aufnahmekörper 11 anliegt, die somit zusätzlich als Abstützeinrichtung dient.

Wenn die Zylinder-Kolbeneinheit 17, die in Figur 1 im ausgefahrenem Zustand dargestellt ist, zusammengefahren wird, wird - wie in der Figur 2 gezeigt ist - der Aufnahmekörper 11 in seine Aufnahmeposition A nach oben verschoben und gleichzeitig wird die Greifschiene 7 um die horizontale Achse 9 in ihre Ruheposition R geschwenkt. In der Ruheposition R befindet sich die Greifschiene hinter der Rückseite 6 des Hubrahmens 2. Der zu entleerende Behälter 20 besitzt als Mitnahmeeinrichtung eine Aufnahmetasche 21, in die der Aufnahmekörper 11 mit seiner Aufnahmeklaue 12 eingreift.

In der Figur 3 sind zwei der Hubkippvorrichtungen 1 am Heck eines Müllfahrzeuges dargestellt, wobei die Aufnahmekörper 11 fest am Hubrahmen 2 befestigt sind. Lediglich die Greifschiene 7 ist, wie zuvor beschrieben, schwenkbar am Hubrahmen 2 angeordnet. Im rechten Teil befindet sich die Greifschiene 7 in Aufnahmeposition und im linken Teil in Ruheposition. Damit der Aufnahmekörper 11 die Aufnahme der Behälter 18, die auf der Greifschiene 7 aufliegen, nicht behindert, sind in der hier gezeigten Ausführungsform Ausnehmungen 13 vorgesehen, in die Versteifungsrippen des Müllbehälters eingreifen können. Auch in dieser Ausführungsform dienen die Aufnahmekörper 11 zusätzlich zur Fixierung des zu entleerenden Behälters.

## Patentansprüche

1. Hubkipp- oder Kippvorrichtung zum Entleeren von Müllbehältern in einen Sammelbehälter mit einer Greifschiene (7) zum Erfassen des Müllbehälters an seiner Mitnahmeeinrichtung, die von einer Aufnahmestellung A um eine horizontale, zur Greifschiene parallele Achse (9) in Richtung Sammelbehälter in eine Ruhestellung R und umgekehrt schwenkbar an einem Hubrahmen (2) befestigt ist und mit einem zusätzlichen, am Hubrahmen (2) angeordnete, als eigenständiges Bauteil ausgebildeten Aufnahmekörper (11), der mit einer dreieckförmigen Aufnahmeklaue (12) starr oder in vertikaler Richtung von einer unteren Ruhestellung R in eine obere Aufnahmestellung A und umgekehrt verschiebbar angeordnet ist.

2. Vorrichtung nach Anspruch 1, dadurch gekennzeichnet, daß die Bewegung von Greifschiene (7) und Aufnahmekörper (11) korreliert ist.

3. Vorrichtung nach einem der Ansprüche 1 oder 2, dadurch gekennzeichnet, daß zwischen der Greifschiene (7) und dem Aufnahmekörper (11) mindestens eine Zylinder-Kolbeneinheit (17) derart angeordnet ist, daß sich beim Betätigen der Zylinder-Kolbeneinheit (17) die Greifschiene (7) in Aufnahmestellung (A) und der Aufnahmekörper (11) in Ruhestellung (R) und umgekehrt bewegt.

4. Vorrichtung nach Anspruch 3, dadurch gekennzeichnet, daß die Greifschiene (7) an einem Hebelarm (8) befestigt ist, der um die horizontale Achse (9) schwenkbar ist und an dessen freien Ende (19) die Zylinder-Kolbeneinheit (17) angelenkt ist.

5. Vorrichtung nach einem der Ansprüche 3 oder 4, dadurch gekennzeichnet, daß der Aufnahmekörper (11) in einer am Hubrahmen (2) befestigten Schiene (14) geführt und an der dem Hubrahmen (2) zugewandten Seite einen Betätigungshebel (15) aufweist, an dessen freien Ende (16) die Zylinder-Kolbeneinheit (17) angelenkt ist.

6. Vorrichtung nach einem der Ansprüche 3 bis 5, dadurch gekennzeichnet, daß die Zylinder-Kolbeneinheit (17) in Abhängigkeit von der Art der zu entleerenden Behälter (18, 20) ansteuerbar ist.

7. Vorrichtung nach Anspruch 6, dadurch gekennzeichnet, daß die Hubkipp- oder Kippvorrichtung (1) mit einer Leseeinrichtung ausgestattet ist, die ein am Behälter angebrachtes Identifikationsmerkmal erfaßt und ein Signal an eine Steuereinheit abgibt, die die Zylinder-Kolbeneinheit (17) ansteuert.

## Claims

1. Lifting/tipping or tipping apparatus for the emptying of refuse receptacles into a collecting container, having a gripping rail (7) for gripping the refuse receptacle at its carrier device which is attached to a lifting frame (2) to pivot from a pick-up position (A) about a horizontal axis (9), which is parallel with the gripping rail, in the direction towards the collecting container into a rest position (R), and vice versa, and having an additional pick-up element (11) which is provided on the lifting frame (2) and which is in the form of an independent component and which is arranged, with a triangular pick-up claw (12), rigidly or for displacement in a vertical direction from a lower rest position (R) into an upper pick-up position (A), and vice versa.

2. Apparatus according to claim 1, characterised in that the movement of the gripping rail (7) is correlated with that of the pick-up element (11).

3. Apparatus according to either claim 1 or claim 2, characterised in that, between the gripping rail (7) and the pick-up element (11), at least one cylinder-piston unit (17) is arranged in such a manner that, when the cylinder-piston unit (17) is activated, the gripping rail (7) moves into pick-up position (A) and the pick-up element (11) moves into rest position (R), and vice versa.

4. Apparatus according to claim 3, characterised in that the gripping rail (7) is attached to a lever arm (8) which is pivotable about the horizontal axis (9) and to the free end (19) of which the cylinder-piston unit (17) is articulated.

5. Apparatus according to either claim 3 or claim 4, characterised in that the pick-up element (11) is guided in a rail (14) which is attached to the lifting frame (2) and has, at the side facing the lifting frame (2), an activation lever (15), to the free end (16) of which the cylinder-piston unit (17) is articulated.

6. Apparatus according to any one of claims 3 to 5, characterised in that the cylinder-piston unit (17) can be controlled in accordance with the type of the receptacle (18, 20) to be emptied.

7. Apparatus according to claim 6, characterised in that the lifting/tipping or tipping apparatus (1) is fitted with a reading device which detects an identification characteristic fitted to the receptacle and passes a signal to a control unit which controls the cylinder-piston unit (17).

## Revendications

1. Dispositif élévateur-culbuteur ou culbuteur destiné à vider des poubelles dans une benne de chargement comprenant une barre de préhension (7) permettant de saisir la poubelle au niveau de son dispositif d'accrochage et fixée sur un cadre élévateur (2) de manière à pouvoir pivoter autour d'un axe horizontal (9) parallèle à la barre de préhension dans la direction de la benne de chargement d'une position de réception A à une position de repos R, et inversement, ainsi qu'un corps de réception (11) supplémentaire, conçu comme un élément autonome et monté sur le cadre élévateur (2), qui, par une patte de fixation triangulaire (12), est fixé à demeure ou est disposé de manière à pouvoir coulisser verticalement d'une position de repos inférieure R à une position de réception supérieure A, et inversement.

2. Dispositif suivant la revendication 1, caractérisé en ce que le déplacement de la barre de préhension (7) concorde avec celui du corps de réception (11).

3. Dispositif suivant la revendication 1 ou 2, caractérisé en ce qu'entre la barre de préhension (7) et le corps de réception (11) est disposé au moins un vérin (17) de telle manière que, lors de l'actionnement du vérin (17), la barre de préhension (7) soit déplacée dans la position de réception (A) et le corps de réception (11) dans la position de repos (R), et inversement.

4. Dispositif suivant la revendication 3, caractérisé en ce que la barre de préhension (7) est fixée sur un bras de levier (8) pouvant pivoter autour de l'axe horizontal (9) et à l'extrémité libre (19) duquel est articulé le vérin (17).

5. Dispositif suivant la revendication 3 ou 4, caractérisé en ce que le corps de réception (11) est guidé sur un rail (14) fixé au cadre élévateur (2) et est pourvu, du côté tourné vers le cadre élévateur (2), d'un levier d'actionnement (15) à l'extrémité libre (16) duquel est articulé le vérin (17).

6. Dispositif suivant l'une quelconque des revendications 3 à 5, caractérisé en ce que le vérin (17) peut être commandé en fonction du type de poubelle (18, 20) à vider.

7. Dispositif suivant la revendication 6, caractérisé en ce que le dispositif élévateur-culbuteur ou culbuteur (1) est équipé d'un dispositif de lecture qui enregistre une marque d'identification adjointe à la poubelle et délivre un signal à une unité de commande qui commande le vérin (17).
